# EUROPÄISCHE PATENTSCHRIFT

(11) **EP 0 823 522 B1**
(45) Veröffentlichungstag und Bekanntmachung des Hinweises auf die Patenterteilung: **25.09.2002**
(21) Anmeldenummer: 97111693.4
(22) Anmeldetag: 10.07.1997
(51) Int. Cl.: E05C 9/04

(54) **Falz-Hebelgetriebe für Fenster oder Türen**
Rabbet-lever gearing for windows or doors
Engrenage à levier dans une feuillure pour fenêtres ou portes

(30) Priorität: 09.08.1996 DE 29613816 U
(43) Veröffentlichungstag der Anmeldung: 11.02.1998
(73) Patentinhaber: SIEGENIA-FRANK KG, 57074 Siegen (DE)
(72) Erfinder: Hartmann, Gerhard, 57234 Wilnsdorf (DE)

(56) Entgegenhaltungen:
- DE-A- 3 504 025
- DE-U- 29 613 816
- "Kostengünstiger Strenger-Beschlag für zweiflügelige Fenster ohne Mittelpfosten" BAUBESCHLAG-MAGAZIN, Bd. 29, Nr. 7, 1981, Seite 106 XP002115379 Duisburg

## Beschreibung

Die Erfindung betrifft ein Falz-Hebelgetriebe für den unterschlagenden Flügel zweiflügeliger Fenster oder Türen ohne Rahmen-Zwischenposten - sogenannte Stulpflügel-Fenster oder -Türen -,
- bei welchem zwei gegenläufig verstellbare Kupplungszapfen für je eine Treibstange in je einem Langloch einer Anschlagplatte schiebbar geführt sind,
- bei welchem ein einarmiger Betätigungshebel, dessen Lagerachse sich quer zur Anschlagplatte erstreckt, einen der Kupplungszapfen trägt,
- und bei welchem an dem anderen Kupplungszapfen ein Lenker angreift, der mit Abstand von der Lagerachse des Betätigungshebels an diesem angelenkt ist.

Ein Falz-Hebelgetriebe zum Feststellen des unterschlagenden Flügels von zweiflugeligen Fenstern oder Türen ohne Rahmen-Zwischenpfosten ist unter der Bezeichnung "Kniehebel-Stulp" bereits in der Zeitschrift "Baubeschlag-Magazin", 29. Jahrgang, Heft 7/1981, auf Seite 106 vorgestellt worden. Seine baulichen Einzelheiten waren zuvor durch Ausstellung auf der Veranstaltung "Fensterbau 81" in Stuttgart vom 12. - 14. Juni 1981 bekannt geworden.

Diese bekannten Falz-Hebelgetriebe sind einem sogenannten Stulpschienen-Treibstangenbeschlag zugeordnet, bei dem die Treibstangen an der Rückseite einer Stulpschiene langsschiebbar geführt sind. Mit Hilfe der Stulpschiene werden die Falz-Hebelgetriebe in einer abgesetzten Stufennut - der sogenannten EURO-Nut - an der Falzumfangsfläche eines Holz- oder Kunststoff-Fügels angeschlagen.

Für einen Einbau am unterschlagenden Flügel zweiflügeliger Fenster oder Türen ohne Rahmen-Zwischenpfosten, die aus Metall- und/oder Kunststoff-Hohlprofilen mit C-förmig oder schwalbenschwanzartig hinterschnitten profilierten Treibstangen-Führungskanälen versehen sind, eignen sich die vorbekannten Falz-Hebelgetriebe nicht ohne weiteres. Da nämlich die C-förmig oder schwalbenschwanzartig hinterschnitten profilierten Treibstangen-Führungskanäle an verschiedenen Hohlprofilen auch mehr oder weniger unterschiedliche Querschnittsgestalt und auch verschiedene Abmessungen aufweisen können, muß zumindest die Anschlagplatte der Falz-Hebelgetriebe auf die sich hieraus ergebenden, unterschiedlichen Einbausituationen abgestimmt werden. Deshalb ist es bisher ublich, für den letztgenannten Einsatzzweck Falz-Hebelgetriebe mit entsprechend unterschiedlich gestalteten Anschlagplatten herzustellen und bereitzuhalten.

Ziel der Erfindung ist es daher, einen einfachen Weg aufzuzeigen, der es möglich macht, ein und dieselbe Bauform eines Falz-Hebelgetriebes für eine Vielzahl von aus Metall- und/oder Kunststoff-Hohlprofilen gebaute Fenster oder Türen nutzbar zu machen, auch wenn diese mit unterschiedlich gestalteten und/oder bemessenen, C-förmig oder schwalbenschwanzartig hinterschnitten profilierten Treibstangen-Führungskanälen ausgestattet sind.

Die erfindungsgemäß zur Lösung der vorgenannten Aufgabe vorgeschlagene Lösung ist gekennzeichnet durch
- einen vor einen C-förmig oder schwalbenschwanzartig hinterschnitten profilierten und einen Öffnungsspalt aufweisenden Längskanal von Metall- und/oder Kunststoff-Hohlprofilen setzbaren sowie darin lagenfixierbaren Adapterkörper,
und dadurch
- daß in diesen Adapterkörper die Anschlagplatte einsetzbar sowie darin zumindest über ihre beiden Enden - durch Verriegeln - festlegbar ist,
- wobei der Adapterkörper mit dem Öffnungsspalt des Längskanals der Hohlprofile zugewendeten Durchlässen für die beiden Kupplungszapfen versehen ist.

Erfindungsgemäß hat es sich dabei bewährt, wenn der Adapterkörper in wesentlichen rahmenartig gestaltet ist und an seiner Unterseite Verankerungselemente aufweist, die durch den Öffnungsspalt in die Hinterschneidungsbereiche des Langskanals am Hohlprofil einrückbar sind, während er oberseitig Riegelansätze tragt, hinter die an der Anschlagplatte ausgebildete Gegenriegelelemente hakenartig einruckbar sind.

Vorteilhaft ist dabei, daß sich ein und derselbe Adapterkörper ohne weiteres mit Metall- und/oder Kunststoff-Hohlprofihen in Wirkverbindung bringen läßt, die mit mehr oder weniger unterschiedlich gestalteten, C-förmig oder schwalbenschwanzartig hinterschnitten profilierten Längskanälen ausgestattet sind. Mit diesem Adapterkörper wird dabei andererseits ein Falz-Hebelgetriebe in Wirkverbindung gebracht, das mit einer in ganz bestimmter Art und Weise gestalteten Anschlagplatte versehen ist.

Die den beiden Enden der Anschlagplatte zugeordneten Riegelansätze des Adapterkörpers können in vorteilhafter Weise jeweils von einer an dessen Querkanten vorgesehenen Verzahnung, insbesondere einer Rechteckverzahnung, gebildet werden, während die Gegenriegelelemente der Anschlagplatte Endausklinkungen sind, die einen zur Verzahnung komplementären Randverlauf haben. Dabei ist die Querkanten-Verzahnung des Adapterkörpers um die Dicke der Adapterplatte oberhalb von dessen Stütz- bzw. Auflagefläche für die Anschlagplatte gelegen und die Anordnung der Querkanten-Verzahnung am Adapterkörper ist unsymmetrisch zu dessen Haupt-Längsebene vorgesehen, wahrend die Endausklinkungen der Anschlagplatte eine bezüglich deren Längsmittelebene symmetrische Gestaltung haben.

Auf der Grundlage dieser Ausbildungsmaßnahmen lassen sich alle Bau- und Funktionsteile des Falz-Hebelgetriebes in einer längssymmetrischen Ausführung verwenden, die ohne weiteres einen Einbau in rechts, wie auch links angeschlagene Fenster und Türen zuläßt. Andererseits kann der Adapterkörper zu einer Querebene symmetrisch gestaltet werden, so daß auch er sich durch einfaches Verdrehen um 180° parallel zu bzw. auf seiner Befestigungsebene für rechts und links angeschlagene Fenster und Türen benutzen läßt.

Nach der Erfindung ist auch noch vorgesehen, daß die Anschlagplatte zwischen der. beiden Führungs-Langlöchern für die Kupplungszapfen als zusätzliches Gegenriegelelement einen nach rückwärts durchgebogenen Bügel aufweist, wahrend sich am Adapterkörper als zugehöriger Riegelansatz eine von einem Längsrand in Richtung zur Längsmitte hin ragende Zunge befindet, unter die der Bügel seitwärts einrückbar ist. Die Halteverbindung zwischen der Anschlagplatte des Falz-Hebelgetriebes und dem Adapterkörper wird durch diese Maßnahme wesentlich verbessert.

Erfindungsgemäß besteht eine wichtige Weiterbildungsmaßnahme auch noch darin, daß die Durchlässe im Adapterkörper je eine einseitig gegen den Verlauf der Langlöcher in der Anschlagplatte geneigte Randbegrenzung haben und daß diese Randbegrenzung den Kupplungszapfen für die Treibstangen als Steuerkante für ein zwangsweises Verriegeln der Anschlagplatte an Adapterkörper zugeordnet ist. Die Anordnung der geneigten Randbegrenzungen für die Durchlässe im Adapterkörper ist deshalb so getroffen worden, daß das Einstellen der Verriegelungsstellung für die Kupplungszapfen der Treibstangen an der Anschlagplatte des Falz-Hebelgetriebes über diese auch das zwangsweise Einrücken der Verriegelung der Anschlagplatte am Adapterkorper bewirkt.

Für das ordnungsgemäße Einsetzen der Anschlagplatte des Falz-Hebelgetriebes in den Adapterkorper ist es in diesem Falle zunächst erforderlich, dessen Betätigungshebel und dessen Lenker in die gegenüber der Anschlagplatte ausgeschwenkte Lage zu bringen, damit beide Treibstangen-Kupplungszapfen in ihre der Entriegelungsstellung der Treibstangen entsprechende Relativlage zu den Langlöchern der Anschlagplatte gelangen. Nunmehr läßt sich die Anschlagplatte mit ihren Gegenriegelelementen an den Riegelansätzen des Adapterkörpers vorbei in den Adapterkörper einsenken. Werden anschließend Betätigungshebel und Lenker des Falz-Hebelgetriebes in die Parallellage zur Anschlagplatte zurückgestellt, dann bewegen sich die in den Langlöchern der Anschlagplatte geführten Kupplungszapfen in ihre der Riegelstellung für die Treibstangen entsprechende Lage. Sie laufen dabei an den geneigten Randbegrenzungen der Durchlässe im Adapterkörper entlang und erzwingen dadurch das hakenartige Einrücken der Anschlagplatte mit ihren Gegenriegelelementen hinter die Riegelansätze des Adapterkorpers.

Adapterkörper und Falz-Hebelgetriebe können nunmehr gemeinsam bzw. miteinander am Fenster- oder Türflügel vor den C-förmig oder schwalbenschwanzartig hinterschnitten profilierten Längskanal gesetzt und durch dessen Öffnungsspalt über die Kupplungszapfen mit den Treibstangen in Wirkverbindung gebracht werden. Zugleich kommen auch die Verankerungselemente des Adapterkorpers durch den Öffnungsspalt in die Hinterschneidungsbereiche des Längskanals zum Eingriff und lassen sich dort ordnungsgemäß lagenfixieren.

Die Erfindung sieht vor, daß die Verankerungselemente des Adapterkörpers einerseits von einen Hinterschneidungsbereich des Längskanals untergreifenden, ortsfesten Hakenfüßen gebildet sind und andererseits aus in deren Nachbarschaft verstellbar angeordneten Druckschrauben bestehen, die mit ihrem freien, vorzugsweise angespitzten Ende - schräg - unter den anderen Hinterschneidungsbereich des Längskanals setzbar sind.

Ein erfindungsgemäß weiterentwickeltes Falz-Hebelgetriebe eignet sich besonders vorteilhaft für den Einbau in Metallund/oder Kunststoff-Hohlprofile, die mit zwei in unterschiedlichen Ebenen übereinanderliegenden, C-förmig oder schwalbenschwanzartig hinterschnitten profilierten Längskanälen versehen sind, welche je einen Öffnungsspalt aufweisen und von denen der Längskanal in der unteren Ebene einen Treibstangen-Führungskanal bildet. In diesem Falle ist es wichtig, daß die Kupplungszapfen für die Treibstangen über die Rückseite des Adapterkörpers bis in den Treibstangen-Führungskanal des Hohlprofils sowie dort in ein Kupplungsloch der darin geführten Treibstange hineinragen.

Weitere Merkmale und Vorteile des Gegenstandes der Erfindung werden nachfolgend an in der Zeichnung dargestellten Ausführungsbeispielen erläutert. Es zeigen
- Fig. 1: in Hauptansicht und eetwa natürlicher Größe ein Falz-Hebelgetriebe für Fenster oder Türen mit Betätigungshebel, Lenker und Anschlagplatte neben einem seinen Anschlag an einem Metall-Hohlprofil eines Flügels ermöglichenden Adapterkörper,
- Fig. 2: das Falz-Hebelgetriebe und den zugehörigen Adapterkörper nach Fig. 1 im Längsschnitt,
- Fig. 3: eine der Fig. 1 ähnliche Hauptansicht, wobei jedoch das Falz-Hebelgetriebe mit seiner Anschlagplatte in den Adapterkörper eingelegt ist und seine Entriegelungs-Schaltstellung einnimmt.
- Fig. 4: einen Längsschnitt durch das Falz-Hebelgetriebe und den Adapterkörper nach Fig. 3,
- Fig. 5: die Hauptansicht des in den Adapterkörper eingesetzten Falz-Hebelgetriebes in seiner Verriegelungs-Schaltstellung,
- Fig. 6: Falz-Hebelgetriebe und Adapterkörper nach Fig. 5 in der Rückansicht,
- Fig. 7: einen Schnitt entlang der Linie VII-VII in den Fig. 5 und 6,
- Fig. 8: einen Schnitt entlang der Linie VIII-VIII in Fig. 7 in etwas vergrößertem Maßstab,
- Fig. 9: einen Schnitt entlang der Linie IX-IX in Fig. 7 in etwas vergrößertem Maßstab,
- Fig. 10: einen der Fig. 8 ähnlichen Schnitt in etwa natürlicher Größe, wobei das Falz-Hebelgetriebe und der Adapterkörper einem Metall-Hohlprofil im Bereich von hinterschnitten profilierten Längskanälen in einer ersten Montageposition zugeordnet sind,
- Fig. 11: einen der Fig. 10 entsprechenden Schnitt, jedoch in der End-Montageposition von Falz-Hebelgetriebe und Adapterkörper,
- Fig. 12: eine der Fig. 11 entsprechende Darstellung der endgültigen Montageposition von Falz-Hebelgetriebe und Adapterkörper, wobei jedoch die hinterschnitten profilierten Langskanäle am Metall-Hohlprofil eine von den Fig. 10 und 11 abweichende Ausgestaltung haben,
- Fig. 13: einen Schnitt entlang der Linie XIII-XIII der Fig. 4 bei Zuordnung von Falz-Hebelgetriebe und Adapterkörper zu einem Metall-Hohlprofil mit den Fig. 10 und 11 entsprechenden, hinterschnitten profilierten Längskanälen und
- Fig. 14: einen der Fig. 13 ähnlicher Schnitt, jedoch bei Zuordnung von Falz-Hebelgetriebe und Adapterkörper zu einem Metall-Hohlprofil mit der Fig. 12 entsprechenden, hinterschnitten profilierten Langskanälen.

In der Zeichnung ist ein sogenanntes Falz-Hebelgetriebe 1 für die Betatigung von Treibstangenbeschlägen dargestellt, die in den unterschlagenden Flügel zweiflügeliger Fenster oder Türen ohne Rahmen-Zwischenpfosten eingebaut, also bei sogenannten Stulpflugel-Fenstern oder -Türen benötigt werden.

Ein solches Falz-Hebelgetriebe 1 ist dabei mit zwei gegenläufig verstellbaren Kupplungszapfen 2 und 3 für je eine längsschiebbar geführte Treibstange 32 ausgestattet, deren Anordnung im Flügel-Hohlprofil 16 und Funktionsweise nachfolgend an anderer Stelle noch erläutert wird. Der Kupplungszapfen 2 ist in einem Langloch 4 und der Kupplungszapfen 3 ist in einem Langloch 5 quer zu seiner Achsrichtung schiebbar geführt, wobei sich beide Langlöcher 4 und 5 im Abstand voneinander aber gleichgerichtet in einer Anschlagplatte 6 befinden.

Der Kupplungszapfen 2 wird von einem einarmigen Betätigungshebel 7 getragen und bildet dabei zugleich dessen sich quer zur Anschlagplatte 6 erstreckende Lagerachse. Am Kupplungszapfen 3 greift ein Lenker 8 mit seinem einen Ende an, derart, daß der Kupplungszapfen 3 zugleich dessen quer zur Anschlagplatte 6 gerichtete Lagerachse bildet. Das andere Ende des Lenkers 8 ist über einen Anlenkzapfen 9 mit Abstand vor. dem auch als Lagerachse wirkenden Kupplungszapfen 2 mit dem Betätigungshebel 7 verbunden. Der Lenker 8 mit dem Kupplungszapfen 3 und das vom Kupplungszapfen 2 bis zum Anlenkzapfen 9 reichende Teilstück des Betätigungshebels 7 wirken dabei als von der Anschlagplatte 6 getragener Kniehebel zusammen.

Wenn das Falz-Hebelgetriebe 1 in seine den Fig. 1 und 3 der Zeichnung entsprechende Ausschwenklage von Betätigungshebel 7 und Lenker 8 - also in Knicklage des Kniehebels - gebracht ist, sind seine beiden Kupplungszapfen 2 und 3 in den Bereich der beiden einander zugewendeten Enden der Langlöcher 4 und 5 in der Anschlagplatte geschoben. Diese Einstellung des Falz-Hebelgetriebes 1 entspricht dabei der Entriegelungs-Schaltstellung für die über die Kupplungszapfen 2 und 3 längsverschobenen Treibstangen 32.

Da die Betätigungshandhabe 7 und der Lenker 8 des Falz-Hebelgetriebes 1 - wie bereits oben erwähnt ist - nach Art eines Kniehebels zusammenwirken, werden die beiden Kupplungszapfen 2 und 3 relativ zur Anschlagplatte 6 in den Bereich der voneinander abgewendeten Enden beider Langlöcher 4 und 5 geschoben, wenn Betätigungshebel 7 und Lenker 8 aus ihrer Ausschwenklage (Fig. 1 und 3) in die der Fig. 5 entnehmbare Parallellage eingeschwenkt werden. Es tritt hierdurch nämlich eine Strecklage des von den beiden Kupplungszapfen 2 und 3 am Betätigungshebel 7 und am Lenker 8 sowie vom Anlenkzapfen 9 zwischen Betätigungshebel 7 und Lenker 8 bestimmten Kniehebels relativ zur Anschlagplatte 6 ein.

Der kleinste Abstand 10 zwischen den in den Langlöchern 4 und 5 der Anschlagplatte 6 geführten Kupplungszapfen 2 und 3 ist in den Fig. 1 bis 4 der Zeichnung zu sehen, während ihr größter Abstand 11 voneinander in den Fig. 5 bis 7 erkennbar ist.

Damit das Falz-Hebelgetriebe 1 sich in ein und derselben Ausführung sowohl an rechts angeschlagenen Fenster- oder Türflügeln als auch an links angeschlagenen Fenster- oder Türflügeln benutzen laßt, ist sein Betätigungshebel 7 zu einer Längsmittelebene 12-12 flächensymmetrisch ausgeführt; sein Lenker 8 ist zu einer Längsmittelebene 13-13 flächensymmetrisch gestaltet und seine Anschlagplatte 6 hat eine zu einer Längsmittelebene 14-14 flächensymmetrische Form, wie besonders die Fig. 1 und 3 der Zeichnung deutlich erkennen lassen.

Aus der symmetrischen und neutralen Verriegelungs-Schaltstellung des Falz-Hebelgetriebes 1 nach Fig. 5 lassen sich Betatigungshebel 7 und Lenker 8 relativ zur Anschlagplatte 6 wahlweise nach der einen oder anderen Seite ausschwenken. Infolge dessen läßt sich das Falz-Hebelgetriebe 1 sowohl zusammen mit einem rechts angeschlagenen Fensteroder Türflügel als auch zusammen mit einem links angeschlagenen Fenster- oder Türflügel in Benutzung nehmen.

Die Besonderheit des vorstehend erläuterten Falz-Hebelgetriebes 1 besteht darin, daß seine Anschlagplatte 6 mit einem besonderen Adapterkörper 15 zusammenarbeiten und in Wirkverbindung gebracht werden kann. Dies zu dem Zweck, das Falz-Hebelgetriebe 1 für solche unterschlagenden Flügel zweiflügeliger Fenster oder Türen ohne Rahmen-Zwischenpfosten nutzbar zu machen, die aus Metall- und/oder Kunststoff-Hohlprofilen 16 gebaut sind. Solche Metall- und oder Kunststoff-Hohlprofile 16 weisen nämlich in aller Regel für die Unterbringung der längsschiebbaren Treibstangen 32 ihrer Treibstangenbeschläge im Bereich ihrer Falzfläche 17 mindestens einen C-förmig oder schwalbenschwanzartig hinterschnitten profilierten Längskanal 18a bzw. 18b mit jeweils einem längsverlaufenden Öffnungsspalt 19a und 19b auf.

Sinn und Zweck des Adapterkörpers 15 ist es, ein und dasselbe Falz-Hebelgetriebe 1 unter Vermittlung seiner Anschlagplatte 6 den Hohlprofilen 16 problemlos auch dann zuordnen zu können, wenn deren Längskanäle 18a und 18b sowie Öffnungsspalte 19a und 19b eine voneinander abweichende bzw. unterschiedliche Ausgestaltung haben, wie das vielfach der Fall ist

Der Adapterkörper 15 wird dabei als Träger für die Anschlagplatte 6 jeweils vor eine der C-förmig oder schwalbenschwanzartig hinterschnitten profilierten und den Öffnungsspalt 19a bzw. 19b aufweisenden Längskanal 18a bzw. 18b gesetzt, wie das deutlich aus den Fig. 10 bis 14 der Zeichnung entnommen werden kann. Dabei läßt sich der Adapterkörper 15 z.B., in dem Längskanal 18a hinter dessen Öffnungsspalt 19a sicher lagenfixieren, wie das wiederum aus den Fig. 11 bis 14 der Zeichnung ersichtlich ist und nachfolgend noch im einzelnen erläutert wird.

Der Adapterkörper 15 hat eine Aufnahme 20, in welche sich die Anschlagplatte 6 des Falz-Hebelgetriebes 1 einsetzen läßt. Dafür hat einerseits die Aufnahme 20 des Adapterkörpers 15 und andererseits die Anschlagplatte 6 des Falz-Hebelgetriebes 1 eine Ausgestaltung, die eine einfache Festlegung der Anschlagplatte 6 durch Verriegeln zumindest über ihre beiden Enden ermöglicht. Darüber hinaus ist der Adapterkörper 15 mit dem Öffnungsspalt 19a des Längskanals 18a zugewendeten Durchlässen 21 versehen. Diese ermöglichen den Durchgriff der Kupplungszapfen 2 und 3 des Falz-Hebelgetriebes durch den Öffnungsspalt 19a in den Längskanal 18a und ggf. auch noch durch den Öffnungsspalt 19b in den darunter gelegenen Langskanal 18b des Hohlprofils 16, um dort mit den Treibstangen 32 des Treibstangenbeschlages zusammenzuwirken.

Besonders aus Fig. 1 der Zeichnung ergibt sich, daß der Adapterkörper 15 zumindest im Bereich seiner Aufnahme 20 für die Anschlagplatte 6 des Falz-Hebelgetriebes 1 im wesentlichen die Gestalt eines Rahmens 22 hat. Darüber hinaus geht aber aus den Fig. 2, 4, 6 und 10 bis 14 hervor, daß der Adapterkörper 15 an seiner Unterseite mit besonderen Verankerungselementen 23 und 24 versehen ist. Mit deren Hilfe kann er durch den Öffnungsspalt 19a in die Hinterschneidungsbereiche des Längskanals 18a eingerückt und dort anschließend sicher lagenfixiert werden.

Als Verankerungselemente 23 hat der Adapterkörper 15 einerseits ortsfest angeformte Hakenfüße, die sich unter einen Hinterschneidungsbereich des Längskanals 18a einrücken lassen. Andererseits bestehen seine Verankerungselemente 24 aus Druckschrauben, die in der Nachbarschaft der Hakenfuße von den Adapterkörper 15 geneigt durchsetzenden Innengewinden 25 gehalten werden. Mit ihren freien, vorzugsweise angespitzten Enden werden diese Druckschrauben, beispielsweise durch Verdrehen mittels eines Stiftschlussels, in ihrer Längsrichtung unter den anderen Hinterschneidungsbereich des Langskanals 18a gesetzt, wie deutlich aus den Fig. 13 und 14 hervorgeht.

Das Falz-Hebelgetriebe 1 kann über seine Anschlagplatte 6 mit dem Adapterkörper 15 zusammengebracht werden, bevor dieser dann einerseits über seine als Hakenfüße gestalteten Verankerungselemente 23 und andererseits über seine von Druckschrauben gebildeten Verankerungselemente 24 am Hohlprofil 16 vor dem Öffnungsspalt 19a des Längskanals 18a festgelegt wird. Hierzu muß zunächst das gesamte Falz-Hebelgetriebe 1 relativ zum Adapterkörper 15 in die aus den Fig. 3 und 4 ersichtliche Relativlage gebracht werden. Hierzu wird zunächst die Anschlagplatte 6 des Falz-Hebelgetriebes 1 von oben her in die durch den Rahmen 22 begrenzte Aufnahme 20 des Adapterkörpers 15 abgesenkt, bis sie auf eine die Durchlässe 21 enthaltende Auflagefläche 26 trifft. Dafür ist es wichtig, daß der Adapterkorper 15 an beiden Querkanten seines Rahmens 22 mit einem mindestens der Materialdicke der Anschlagplatte 6 entsprechenden Abstand oberhalb der Auflagefläche 26 Riegelansätze 27 trägt. Hinter diese können an den beiden Enden der Anschlagplatte 6 ausgebildete Gegenriegelelemente 28 zum Halteeingriff gebracht werden konnen. Den Fig. 1, 3 und 5 der Zeichnung ist zu entnehmen, daß die Riegelansatze 27 des Adapterkörpers 15 jeweils von einer an den Querkanten des Rahmens 22 vorgesehenen Verzahnung, nämlich einer Reckteckverzahnung mit je zwei Zähnen und zwei Zahnlücken gebildet sind. Deren Anordnung ist dabei so getroffen, daß jeweils der einen Längsbegrenzung des Rahmens 22 eine Zahnlücke und der anderen Längsbegrenzung des Rahmens ein Zahn benachbart ist. Die Gegenriegelelemente 28 an der Anschlagplatte 6 sind durch Vorsehen von Endausklinkungen gebildet. Dabei ergibt sich dort an der Anschlagplatte 6 ein zur Querkanten-Verzahnung des Adapterkörpers 15 komplementärer Randverlauf mit zwei Zähnen und einer Zahnlücke. Während die Anordnung der als Riegelansätze 27 wirksamen Querkanten-Verzahnung des Adapterkörpers 15 unsymmetrisch zu dessen Haupt-Längsebene vorgesehen ist, wird durch die Endausklinkungen der Anschlagplatte 6 eine bezüglich deren Längsmittelebene 14-14 symmetrisch Gestaltung der Gegenriegelelemente 28 erhalten.

Nachdem die Anschlagplatte 12 des Falz-Hebelgetriebes 1 mit ihren Gegenriegelelementen 28 an den Riegelansätzen 27 des Adapterkörpers 15 vorbei in der Aufnahme 20 bzw. dem Rahmen 22 bis auf die Auflagefläche 26 gebracht ist (vergl. Fig. 3 und 4 ) läßt sie sich entlang dieser Auflagefläche 26 seitwärts verschieben. Dadurch werden dann die Riegelansätze 27 des Adapterkörpers 15 von den Gegenriegelelemente 28 der Anschlagplatte 6 formschlüssig untergriffen. Folglich ist die Anschlagplatte 6 in der Aufnahme 20 bzw. dem Rahmen 22 des Adapterkörpers 15 ohne weiteres festgelegt.

An dieser Stelle wird darauf hingewiesen, daß die Anschlagplatte 6 des Falz-Hebelgetriebes 1 zwischen ihren beiden Führungslanglöchern 4 und 5 für die Kupplungszapfen 2 und 3 als zusätzliches Gegenriegelelement noch einen nach rückwärts durchgebogenen Bügel 29 aufweisen kann, der insbesondere in den Fig. 1, 3, 4, 7 und 9 zu sehen ist. Andererseits weist der Adapterkorper 15 als zugehörigen Riegelansatz 30 eine von einem Längsrand des Rahmens 22 aus in Richtung zur Längsmitte hin ragende Zunge auf, unter die der Bügel 29 seitwärts einrückt, sobald die Anschlagplatte 6 aus der Stellung nach Fig. 3 in die Stellung nach Fig. 5 verschoben wird. Die Eingriffslage des als Zunge gestalteter. Riegelansatzes 30 relativ zum Bügel 29 ist auch deutlich in Fig. 9 der Zeichnung erkennbar.

Am Adapterkörper 15 sind besondere Vorkehrungen getroffen, durch die die formschlüssige Eingriffslage der Anschlagplatte 6 in seiner Aufnahme 20 bzw. in seinem Rahmen 22 auf einfache Weise gesichert werden kann. Es haben nämlich die Durchlässe 21 in der Auflagefläche 26 des Adapterkörpers 15 einseitig eine gegen den Verlauf der Langlöcher 4 und 5 in der Anschlagplatte 6 geneigte Randbegrenzung 31. Hiermit können die am Falz-Hebelgetriebe 1 vorgesehenen Kupplungszapfen 2 und 3 für die Treibstangen zusammenwirken. Sobald nämlich das Falz-Hebelgetriebe 1 aus seiner ausgeschwenkten Entriegelungs-Schaltstellung (Fig. 1 und 3) in seine eingeschwenkte Verriegelungs-Schaltstellung (Fig. 5) gebracht wird, wirken die geneigten Randbegrenzungen 31 der Durchlässe 21 als Steuerkanten mit den Kupplungszapfen 2 und 3 in einer Art und Weise zusammen, die für ein zwangsweises Verriegeln der Anschlagplatte 6 im Adapterkörper 15 sorgt. In der eingeschwenkten Verriegelungs-Schaltstellung des Falz-Hebelgetriebes 1 nach Fig. 5 ist also die Anschlagplatte 6 des Falz-Hebelgetriebes 1 formschlüssig im Adapterkörper 15 verriegelt. Falz-Hebelgetriebe 1 und Adapterkörper 15 konnen damit gemeinsam bzw. als Baueinheit für die Anbringung am jeweiligen Flügel und für die Kupplung mit den darin geführten Treibstangen 32 gehandhabt werden.

Da die Kupplungszapfen 2 und 3 des Falz-Hebelgetriebes 1 jeweils mit ihrem Querschnitt angepaßten Durchbrüchen in den Treibstangen 32 der Treibstangenbeschläge in Wirkverbindung treten, wird die formschlüssige Verriegelung der Anschlagplatte 6 des Falz-Hebelgetriebes 1 gegen unerwünschte Seitenverschiebung relativ zum Adapterkörper 15 auch dann dauerhaft sichergestellt, wenn das Falz-Hebelgetriebe 1 zwischen seiner ausgeschwenkten Entriegelungs-Schaltstellung und seiner eingeschwenkten Verriegelungs-Schaltstellung umgeschaltet wird.

Abschließend soll nur der Vollständigkeit halber noch darauf hingewiesen werden, daß nach den Fig. 10 bis 14 der Zeichnung das durch den Adapterkörper 15 an einem Hohlprofil 16 verankerte Falz-Hebelgetriebe 1 über seine Kupplungszapfen 2 und 3 mit Treibstangen 32 gekuppelt ist, welche im unteren Längskanal 18b des Hohlprofils 16 verschiebbar geführt sind. Die Kupplungszapfen 2 und 3 greifen dort also durch den Offnungsspalt 19a und den daran anschließenden Längskanal 18a sowie den darunter gelegenen Öffnungsspalt 19a bis in den Längskanal 19b hinein.

Selbstverständlich lassen sich die zur Festlegung des Adapterkörpers 15 an der Falzfläche 17 von Hohlprofilen 16 notigen Verankerungselemente 23 und 24, also beispielsweise die Hakenfüße und die Druckschrauben, auch an Stellen vorsehen, die sich innerhalb desjenigen Längenbereichs befinden, welcher durch den kleinen Abstand 10 zwischen den beiden Kupplungszapfen 2 und 3 des Falz-Hebelgetriebes 1 eingegrenzt ist. Eine solche Ausgestaltung des Adapterkorpers 15 macht es dann möglich, das Falz-Hebelgetriebe 1 auch solchen für den Bau von Fenster- und Türflügeln benutzten Hohlprofilen 16 zuzuordnen, die an ihrer Falzfläche 17 nur mit einem Längskanal 18a versehen sind, der also außer den längsschiebbar geführten Treibstangen 32 auch die Verankerungsmittel für die ordnungsgemäße Befestigung des Falz-Hebelgetriebes 1 aufnehmen muß.

Aus Fig. 1 der Zeichnung ist noch ersichtlich, daß es zweckmäßig ist, dem Adapterkörper 15 eine zu einer Querebene 33-33 symmetrische Gestaltungsform zu geben. Hieraus resultiert nämlich die vorteilhafte Möglichkeit, daß der Adapterkörper 15 sich durch einfaches Verdrehen um 180° parallel zu bzw. auf seiner Befestigungsebene sowohl für rechts als auch für links angeschlagene Fenster und Turen benutzen läßt.

### BEZUGSZEICHENLISTE

- 1: Falz-Hebelgetriebe
- 2: Kupplungszapfen
- 3: Kupplungszapfen
- 4: Langloch
- 5: Langloch
- 6: Anschlagplatte
- 7: Betätigungshebel
- 8: Lenker
- 9: Anlenkzapfen
- 10: kleiner Abstand
- 11: großer Abstand
- 12-12: Längsmittelebene von 7
- 13-13: Längsmittelebene von 8
- 14-14: Längsmittelebene von 6
- 15: Adapterkorper
- 16: Hohlprofil
- 17: Falzfläche
- 18a: Längskanal
- 18b: Längskanal
- 19a: Öffnungsspalt
- 19b: Öffnungsspalt
- 20: Aufnahme
- 21: Durchlässe
- 22: Rahmen
- 23: Verankerungselement/Hakenfuß
- 24: Verankerungselement/Druckschraube
- 25: Innengewinde
- 26: Auflagefläche
- 27: Riegelansätze
- 28: Gegenriegelelemente
- 29: Bügel
- 30: Riegelansatz/Zunge
- 31: geneigte Randbegrenzung
- 32: Treibstange
- 33-33: Quermittelebene von 15

## Patentansprüche

1. Falz-Hebelgetriebe (1) für den unterschlagenden Flügel zweiflügeliger Fenster oder Türen ohne Rahmen-Zwischenpfosten,
- bei welchem zwei gegenläufig verstellbare Kupplungszapfen (2 und 3) für je eine Treibstange (32) in je einem Langloch (4 und 5) einer Anschlagplatte (6) schiebbar geführt sind,
- bei welchem ein einarmiger Betätigungshebel (7), dessen Lagerachse (2) sich quer zur Anschlagplatte (6) erstreckt, einen Kupplungszapfen (2) trägt,
- und bei welchem an dem anderen Kupplungszapfen (3) ein Lenker (8) angreift, der mit Abstand von der Lagerachse (2) des Betätigungshebels (7) an diesem angelenkt (9) ist,
**gekennzeichnet durch**
einen vor einen C-förmig oder schwalbenschwanzartig hinterschnitten profilierten und einen Öffnungsspalt (19a) aufweisenden Längskanal (18a) von Metall- und/oder Kunststoff-Hohlprofilen (16) setzbaren, sowie darin lagenfixierbaren (23, 24) Adapterkörper (15), und **dadurch**,
daß in diesen Adapterkörper (15) die Anschlagplatte (6) einsetzbar sowie darin zumindest über ihre beiden Enden - **durch** Verriegeln (27, 23) - festlegbar ist, wobei der Adapterkörper (15) mit dem Öffnungsspalt (19a) des Längskanals (18a) der Hohlprofile (16) zugewendeten Durchlässen (21) für die beiden Kupplungszapfen (2 und 3) versehen ist.

2. Falz-Hebelgetriebe nach Anspruch 1,
**dadurch gekennzeichnet,**
**daß** der Adapterkörper (15) im wesentlichen rahmenartig (22) gestaltet ist und an seiner Unterseite Verankerungselemente (23 und 24) aufweist, die durch den Öffnungsspalt (19a) in die Hinterschneidungsbereiche des Längskanals (18a) am Hohlprofil (16) einrückbar sind, während er oberseitig Riegelansätze (27) trägt, hinter die an der Anschlagplatte (6) ausgebildete Gegenriegelelemente (28) hakenartig einrückbar sind.

3. Falz-Hebelgetriebe nach einem der Ansprüche 1 und 2,
**dadurch gekennzeichnet,**
**daß** die den beiden Enden der Anschlagplatte (6) zugeordneten Riegelansätze (27) des Adapterkörpers (15) jeweils von einer an dessen Querkanten vorgesehenen Verzahnung, insbesondere Rechteckverzahnung, gebildet sind,
**daß** die Gegenriegelelemente (28) der Anschlagplatte (6) Endausklinkungen (Gegenriegelelemente 28) sind, die einen zur Verzahnung komplementaren Randverlauf bilden,
**daß** die Querkanten-Verzahnung (Riegelansätze 27) des Adapterkörpers (15) um die Dicke der Adapterplatte (6) oberhalb von dessen Stütz- bzw. Auflagefläche (26) für die Anschlagplatte (6) gelegen ist,
und **daß** die Anordnung der Querkanten-Verzahnung (Riegelansätze 27) am Adapterkörper (15) unsymmetrisch bzw. einseitig zu dessen Haupt-Längsebene versetzt vorgesehen ist,
während die Endausklinkungen (Gegenriegelelemente 28) der Anschlagplatte (6) eine bezüglich deren Längsmittelebene (14-14) symmetrische Gestaltung haben.

4. Falz-Hebelgetriebe nach einem der Ansprüche 1 bis 3,
**dadurch gekennzeichnet,**
**daß** die Anschlagplatte (6) zwischen den beiden Führungs-Langlöchern (4 und 5) für die Kupplungszapfen (2 und 3) als zusätzliches Gegenriegelelement einen nach rückwärts durchgebogenen Bügel (29) aufweist, während sich am Adapterkörper (15) als zugehöriger Riegelansatz eine von einem Längsrand in Richtung zur Längsmitte hin ragende Zunge (30) befindet, unter die der Bügel (29) seitwärts einruckbar ist.

5. Falz-Hebelgetriebe nach einem der Ansprüche 1 bis 4,
**dadurch gekennzeichnet,**
**daß** die Durchlasse (21) im Adapterkörper (15) je eine einseitig gegen den Verlauf der Langlöcher (4 und 5) in der Anschlagplatte (6) geneigte Randbegrenzung (31) haben, und daß diese Randbegrenzung (31) den Kupplungszapfen (2 und 3) für die Treibstangen (32) als Steuerkante für ein zwangsweises Verriegeln der Anschlagplatte (6) am Adapterkörper (15) zugeordnet ist.

6. Falz-Hebelgetriebe nach einem der Ansprüche 1 bis 5,
**dadurch gekennzeichnet,**
**daß** die Verriegelungsstellung für die Kupplungszapfen (2 und 3; Fig. 5 und 6) der Treibstangen (32) an der Anschlagplatte (6) den geneigten Randbegrenzungen (31) der Durchlässe (21) im Adapterkörper (15) auch für das Einrücken der Verriegelung der Anschlagplatte (6) am Adapterkörper (15) zugeordnet ist.

7. Falz-Hebelgetriebe nach einem der Ansprüche 1 bis 6,
**dadurch gekennzeichnet,**
**daß** die Verankerungselemente (23 und 24) des Adapterkörpers (15) einerseits von einen Hinterschneidungsbereich des Längskanals (18a) untergreifenden, ortsfesten Hakenfüßen (23) gebildet sind und andererseits aus in deren Nachbarschaft verstellbar angeordneten Druckschrauben (24) bestehen, die mit ihrem freien, vorzugsweise angespitzten Ende unter den anderen Hinterschneidungsbereich des Langskanals (18a) setzbar sind (Fig. 13 und 14).

8. Falz-Hebelgetriebe nach einem der Ansprüche 1 bis 7 für Metall- und/oder Kunststoff-Hohlprofile, die mit zwei in unterschiedlichen Ebenen übereinanderliegenden, C-förmig oder schwalbenschwanzartig hinterschnitten profilierten Längskanälen (18a, 18b) versehen sind, welche je einen Öffnungsspalt (19a, 19b) aufweisen, und wobei der Längskanal (18b) in der unteren Ebene einen Treibstangen-Fuhrungskanal bildet,
**dadurch gekennzeichnet,**
**daß** die Kupplungszapfen (2 und 3) für die Treibstange (32) über die Rückseite des Adapterkörpers (15) bis in den Treibstangen-Führunaskanal (18b) des Hohlprofils (16) sowie in ein Kupplungsloch einer darin geführten Treibstange (32) hineinragen.

## Claims

1. A rebate lever mechanism (1) for the slave leaf of two-leaf windows or doors without frame mullions,
- in which two coupling pins (2 and 3) movable in opposite directions, each for one positioning bar (32), are each guided for sliding in a slot (4 and 5) in a stop plate (6),
- in which a one-armed actuating lever (7), the bearing axis (2) of which extends transversely of the stop plate (6), bears a coupling pin (2),
- and in which a link (8) engages the other coupling pin (3) and is articulated (9) on the actuating lever (7) at a distance from the bearing axis (2) thereof,
**characterised by**
an adapter member (15) which is adapted to be set in front of a longitudinal channel (18a) of metal and/or plastic hollow profiles (16), said longitudinal channel (18a) being profiled and
undercut.in the form of a C or in the form of a dovetail, and having an opening gap (19a), said adapter member (15) being positionally fixable (23, 24) in said longitudinal channel,
and in that the stop plate (6) is adapted to be inserted in said adapter member (15) and is fixable therein - by locking (27, 28) - at least via its two ends,
the adapter member (15) being provided with passages (21) for the two coupling pins (2 and 3), said passages facing the opening gap (19a) of the longitudinal channel (18a) of the hollow profiles (16).

2. A rebate lever mechanism according to claim 1, **characterised in that** the adapter member (15) is constructed substantially in the form of a frame (22) and has at its underside anchoring elements (27, 24) which are engageable through the opening gap (19a) into the undercut zones of the longitudinal channel (18a) on the hollow profile (16), while at the top it bears locking attachments (27) behind which the counter-locking elements (28) formed on the stop plate (6) can be engaged after the style of hooks.

3. A rebate lever mechanism according to claim 1 or 2, **characterised in that** the locking attachments (27) of the adapter member (15) which are associated with the two ends of the stop plate (6) are each formed by a toothing, more particularly rectangular toothing, provided at its transverse edges,
**in that** the counter-locking elements (28) of the stop plate (6) are end indentations (counter-locking elements 28) which form an edge configuration complementary to the toothing,
**in that** the transverse edge toothing (locking attachments 27) of the adapter member (15) are situated by an amount equivalent to the thickness of the adapter plate (6) above the support or contact surface (26) thereof for the stop plate (6),
and **in that** the arrangement of the transverse edge toothing (locking attachments (27) on the adapter member (15) is offset asymmetrically or unilaterally relative to the main longitudinal plane of said member,
while the end indentations (counter-locking elements 28) of the stop plate (6) have a symmetrical configuration relative to the longitudinal central plane (14-14) thereof.

4. A rebate lever mechanism according to any one of claims 1 to 3, **characterised in that** the stop plate (6) has, between the two guide slots (4 and 5) for the coupling pins (2 and 3), an additional counter-locking element in the form of a rearwardly bent yoke (29) while on the adapter member (15) an associated locking attachment is provided in the form of a tongue (30) which projects from a longitudinal edge towards the longitudinal centre and beneath which the yoke (29) is laterally engageable.

5. A rebate lever mechanism according to any one of claims 1 to 4, **characterised in that** the passages (21) in the adapter member (15) each have an edge boundary (31) inclined unilaterally to the configuration of the slots (4 and 5) in the stop plate (6) and **in that** said edge boundary (31) is associated with the coupling pins (2 and 3) for the positioning bars (32) as a control edge for automatic locking of the stop plate (6) on the adapter member (15).

6. A rebate lever mechanism according to any one of claims 1 to 5, **characterised in that** the locking position for the coupling pins (2 and 3; Figs. 5 and 6) of the positioning bars (32) on the stop plate (6) is also associated with the inclined edge boundaries (31) of the passages (21) in the adapter member (15) for engagement of the locking of the stop plate (6) on the adapter member (15).

7. A rebate lever mechanism according to any one of claims 1 to 6, **characterised in that** the anchoring elements (23 and 24) of the adapter member (15) are formed on the one hand by fixed hook feet (23) engaging beneath an undercut zone of the longitudinal channel (18a) and on the other hand consist of compression screws (24) disposed adjustably in the neighbourhood thereof and settable by their free preferably pointed end beneath the other undercut zone of the longitudinal channel (18a, Figs. 13 and 14).

8. A rebate lever mechanism according to any one of claims 1 to 7 for metal and/or plastic hollow profiles provided with two profiled longitudinal channels (18a, 18b) undercut in the form of a C or a dovetail and superimposed in different planes, each having an opening gap (19a, 19b), and in which the longitudinal channel (18b) in the bottom plane forms a positioning bar guide channel,
**characterised in that**
the coupling pins (2 and 3) for the positioning bar (32) project beyond the back of the adapter member (15) into the positioning bar guide channel (18b) of the hollow profile (16) and into a coupling hole of a positioning bar (32) guided therein.

## Revendications

1. Engrenage à levier dans une feuillure pour le battant avec chasse par le bas de fenêtres ou portes à double battant sans montant de châssis intermédiaire,
- dans lequel deux pivots d'accouplement (2 et 3) pour bielle (32) orientables en sens contraire ont été glissés de manière à pouvoir coulisser dans un orifice longitudinal (4 et 5) d'une plaque de butée (6),
- dans lequel un levier de commande (7) à bras unique dont l'axe d'appui (2) s'étend transversalement par rapport à la plaque de butée (6) supporte un pivot d'accouplement (2),
- et dans lequel un bras oscillant (8) saisit l'autre pivot d'accouplement (3) appuyé contre le levier de commande (7), à une certaine distance de l'axe d'appui (2) dudit levier,
**caractérisé par**
un élément de raccord (15) disposable devant un canal longitudinal (18a) de profilés creux (16) métalliques et/ou synthétiques à profilés en forme de C ou à contre-dépouilles en forme de queue d'aronde présentant une fente d'ouverture (19a), ledit élément de raccord (15) pouvant être fixé (23, 24) dans ledit canal longitudinal,
et **caractérisé en ce que** la plaque de butée (6) peut être insérée dans cet élément de raccord (15) et fixée dans ledit élément au moins via ses deux extrémités - par verrouillage (27, 28),
l'élément de raccord (15) doté de passages (21) orientés vers la fente d'ouverture (19a) du canal longitudinal (18a) des profilés creux (16) et destinés aux deux pivots d'accouplement (2 et 3) est prévu.

2. Engrenage à levier dans une feuillure selon la revendication 1,
**caractérisé en ce que**
l'élément de raccord (15) se présente essentiellement sous la forme d'un châssis (22) et dispose, sur sa face inférieure, d'éléments d'ancrage (23 et 24) insérables via la fente d'ouverture (19a) dans les segments à contre-dépouilles du canal longitudinal (18a) situées contre le profilé creux (16), ledit élément supportant sur sa surface supérieure des rallonges de butée (27) derrière lesquelles les éléments éléments de verrou opposés (28) formés contre la plaque de butée (6) peuvent être insérés sous la forme de crochets.

3. Engrenage à levier dans une feuillure selon la revendication 1 ou 2,
**caractérisé en ce que**
les rallonges de verrou (27) de l'élément de raccord (15) reliées aux deux extrémités de la plaque de butée (6) sont formées par un engrenage prévu sur les bords transversaux de l'élément de raccord, et plus particulièrement par un engrenage rectangulaire,
**en ce que** les éléments de verrou opposés (28) de la plaque de butée (6) sont des mortaises d'extrémité (éléments de verrou opposés 28) à trajet marginal complémentaire par rapport à l'engrenage,
**en ce que** l'engrenage à bords transversaux (rallonges de verrou 27) de l'élément de raccord (15) est situé sur toute l'épaisseur de la plaque de raccord (6), au-dessus de la surface de support ou d'appui (26) de l'élément de raccord destinée à la plaque de butée (6),
et **en ce que** l'engrenage à bords transversaux (rallonges de verrou 27) est disposé sur l'élément de raccord (15) de manière asymétrique ou unilatéralement par rapport au plan principal longitudinal dudit élément de raccord, les mortaises d'extrémité (éléments de verrou opposés 28) de la plaque de butée (6) étant disposés symétriquement par rapport au plan moyen longitudinal (14-14).

4. Engrenage à levier dans une feuillure selon une des revendications 1 à 3,
**caractérisé en ce que** la plaque de butée (6) située entre les deux orifices de guidage longitudinaux (4 et 5) destinés aux pivots d'accouplement (2 et 3) présente, comme élément de verrou opposé supplémentaire, une bride (29) fléchie vers l'arrière, une languette (30) s'étendant d'un bord longitudinal au centre longitudinal étant prévue comme rallonge de verrou supplémentaire contre l'élément de raccord (15), la bride (29) pouvant être insérée latéralement sous ladite languette.

5. Engrenage à levier selon une des revendications 1 à 4,
**caractérisé en ce que**
les passages (21) dans l'élément de raccord (15) présentent chacun une délimitation marginale (31) orientée unilatéralement contre le trajet des orifices longitudinaux (4 et 5) dans la plaque de butée (6), et **en ce que** cette délimitation marginale (31) est reliée aux pivots d'accouplement (2 et 3) pour les bielles, comme épaule de portée un verrouillage coercitif de la plaque de butée (6) contre l'élément de raccord (15).

6. Engrenage à levier selon une des revendications 1 à 5,
**caractérisé en ce que**
la position de verrouillage pour les pivots d'accouplement (2 et 3 ; Fig. 5 et 6) des bielles (32) est reliée, sur la plaque de butée (6), aux délimitations marginales inclinées (31) des passages (21) dans l'élément de raccord (15), y compris pour l'insertion du verrouillage de la plaque de-butée (6) sur l'élément de raccord (15).

7. Engrenage à levier selon une des revendications 1 à 6,
**caractérisé en ce que**
les éléments d'ancrage (23 et 24) de l'élément de raccord (15) sont constitués, d'une part, par des pieds à crochets (23) stationnaires saisissant par-dessous un segment à contre-dépouille du canal longitudinal (18a) et, d'autre part, par des vis de serrage (24) pouvant être disposées alternativement dans le voisinage desdits pieds et dont les extrémités libres, de préférence aiguisées ,
peuvent être placées sous l'autre segment à contre-dépouille du canal longitudinal (18a) (Fig. 13 et 14).

8. Engrenage à levier selon une des revendications 1 à 7 pour des profilés creux métalliques et/ou synthétiques présentant deux canaux longitudinaux (18a, 18b) superposés dans des plans différents et dotés de contre-dépouilles en forme de C ou de queue d'aronde, chaque canal longitudinal présentant une fente d'ouverture (19a, 19b) et le canal longitudinal (18b) situé dans le plan inférieur formant un canal de guidage de bielle,
et **caractérisé en ce que**
les pivots d'accouplement (2 et 3) pour la bielle (32) font saillie au-delà de la face arrière de l'élément de raccord (15) jusque dans le canal de guidage de bielle (18b) du profilé creux (16) et s'enfoncent dans un orifice d'accouplement d'une bielle (32).
